# EUROPÄISCHE PATENTSCHRIFT

(11) **EP 0 594 694 B1**
(45) Veröffentlichungstag und Bekanntmachung des Hinweises auf die Patenterteilung: **05.04.1995**
(21) Anmeldenummer: 92914917.7
(22) Anmeldetag: 15.07.1992
(51) Int. Cl.: F42B 14/06

(54) **UNTERKALIBRIGES GESCHOSS MIT TREIBSPIEGEL**
SUB-CALIBRE PROJECTILE WITH SABOT
PROJECTILE SOUS-CALIBRE AVEC SABOT

(30) Priorität: 17.07.1991 AT 1435/91
(43) Veröffentlichungstag der Anmeldung: 04.05.1994
(73) Patentinhaber: STEYR-DAIMLER-PUCH AKTIENGESELLSCHAFT, 1010 Wien (AT)
(72) Erfinder: BILGERI, Elmar, A-4405 Steyr (AT)
(86) Internationale Anmeldenummer: AT9200097
(87) Internationale Veröffentlichungsnummer: WO9302333

(56) Entgegenhaltungen:
- DE-A- 2 718 557
- DE-C- 704 406
- FR-A- 2 401 399
- US-A- 2 306 140
- US-A- 4 590 862
- US-A- 4 709 638

## Beschreibung

Die Erfindung handelt von einem unterkalibrigen Geschoß mit einem Geschoßkern, an dessen hinterem Ende ein Treibteil angreift und mit einem abwerfbaren Käfig, wobei der Treibteil aus einer Druckplatte mit einem nach hinten ragenden Zentrierdorn und aus einem Druckstück, in das der Zentrierdorn hineinragt, besteht. Mit derartigen Geschossen können sehr hohe Anfangsgeschwindigkeiten und damit große Einsatzschußweiten erzielt werden. Dadurch aber spielt die Zielgenauigkeit eine noch größere Rolle und es müssen Maßnahmen getroffen werden, um zu verhindern, daß der Treibteil oder der nach Verlassen des Laufes zerfallende Käfig der Zielgenauigkeit abträgliche Wirkungen auf das Geschoß ausüben.

Ein gattungsgemäßes Geschoß ist aus der DE-C 704 406 bekannt. Es besteht aus einem Treibteil mit einem hinteren Fortsatz, der in dem Gasdruck ausgesetzte Teile hineinragt. In eine seitliche Umfangsnut des Treibteiles ist eine feste Hülse eingepresst, die nach Verlassen des Laufes durch Fliehkrafteinwirkung auf innenliegende Fliehkraftringe auseinanderreißt.

Aus der DE-C 27 18 557 ist ein Treibteil bekannt, der aus einem Block besteht, an dem die Gaskräfte angreifen und vor dem zentriert eine Lagerplatte angeordnet ist, die sowohl das Geschoß als auch Segmente eines Käfigs hält. Letztere sind bei diesem Geschoß so ausgebildet, daß sie nach Verlassen des Laufes durch die drallbedingte Fliehkraft abgeworfen werden. Sie können aber auch nur durch die auf konische Flächen an der Vorderseite der Segmente wirkenden Luftkräfte abgerissen werden.

Nachteilig ist dabei, daß Block und Lagerplatte zu kurz sind und durch Zentrierung nur gegen seitliche Verschiebungen - die im Lauf sowieso nicht auftreten können - gesichert sind, sodaß diese Teile sich unter der Wirkung des Gasdruckes verkanten können und diese Bewegung sich dem Geschoß mitteilt. Ebenso nachteilig ist es, daß die Segmente des Treibkäfigs gemeinsam mit dem Geschoß gehalten sind. Auch dadurch tritt beim Ablösen der Segmente eine Rückwirkung auf das Geschoß auf, die die Treffergenauigkeit vermindert. Ein weiterer Nachteil ist die aufwendige Bauweise des Treibteiles und vor allem der Segmente. Im Falle eines flügelstabilisierten Geschoßes bestünde weiters die Gefahr einer Beschädigung der Flügel beim Ablösen der Segmente.

Es ist daher Aufgabe der Erfindung, ein gattungsgemäßes Geschoß für höchste Anfangsgeschwindigkeiten vorzuschlagen, das bei möglichst einfachem und billigen Aufbau beste Treffergenauigkeit sicherstellt. Erfindungsgemäß wird das dadurch erreicht, daß der Käfig aus einzelnen Segmenten besteht, daß zwischen Druckplatte und Druckstück der Fußteil bzw. die Fußteile der Segmente eingeklemmt sind, die über Sollbruchstellen bildende Stege in Höhe der Druckplatte an die einzelnen Segmente anschließen.

Die Segmentierung stellt gleichzeitiges Aufreissen des Käfigs sicher. Die Klemmung der Fußteile zwischen Druckstück und Druckplatte stellt sicher, daß beim Ablösen der Segmente des Treibkäfigs keine Rückwirkung auf das Geschoß eintritt. Durch die Einspannung der Fußteile zwischen Druckstück und Druckplatte brauchen die einzelnen Segmente weiters nicht mehr miteinander verbunden zu sein. Die Sollbruchstellen zwischen den Segmenten und deren Fußteilen in der Höhe der Druckplatte gewährleisten, daß die Segmente des Treibkäfiges ganz gleichzeitig auseinanderklappen und beim Abreißen keine Rückwirkung auf das Geschoß ausüben und auch die Stabilisierungsflügel nicht beschädigen. Insgesamt erhält man dadurch einfach zu fertigende und zusammenspannbare Teile und niedrige Herstellungskosten.

Dabei weist der Zentrierdorn vorteilhafterweise Umfangsnuten mit widerhakenartigem Querschnitt auf (Anspruch 2). Diese sorgen für eine feste Verbindung zwischen Druckplatte und Druckstück, in das der Dorn eingepreßt werden kann, wodurch die Fußteile der Segmente des Treibkäfigs gut festgehalten werden.

In einer Ausführungsform der Erfindung besteht das Druckstück aus Kunststoff und die Fußteile des Treibkäfigs weisen einen zylindrischen Endteil auf, der in eine zylindrische Nut des Druckstückes eingesteckt ist (Anspruch 3). Diese Ausführungsform ist besonders kostengünstig und schafft ein gut abdichtendes Druckstück mit Treibbecher. Die zylindrische Nut erlaubt trotz der relativ geringeren Festigkeit des Kunststoffes eine gute Befestigung der Fußteile und gestattet das Spritzen des Druckstückes mit einer einfachen Form.

In einer anderen Ausführungsform der Erfindung besteht das Druckstück aus mehreren zu einem kompakten Zylinder zusammengefügten Scheiben und die einwärts ragenden Fußteile der Treibkäfigsegmente verlaufen in einer achsnormalen Ebene und werden von einer gezahnten Scheibe festgehalten (Anspruch 4). So ist das Druckstück zur Aufnahme besonders hoher Drucke geeignet, wobei ihm durch den Aufbau aus Scheiben trotzdem die erwünschten Dichteigenschaften verliehen werden können. Dadurch genügt es auch, die Fußteile mittels einer gezahnten Platte gegen Ausziehen in radialer Richtung zu sichern.

Gemäß einem weiteren Merkmal der Erfindung ist zwischen den Fußteilen der Segmente und dem Druckstück ein Montagering angeordnet (Anspruch 5). Dieser Montagering stellt beim Zusammenbau im Falle nicht miteinander verbundener Segmente des Treibkäfigs eine wesentliche Erleichterung dar. Er kann im Falle der zweiten Ausführungsvariante gleichzeitig die gezahnte Scheibe sein.

Im folgenden wird die Erfindung anhand von Abbildungen zweier bevorzugter Ausführungsbeispiele beschrieben.
- Fig. 1:: Erfindungsgemäßes Geschoß in einer ersten Ausführungsform im Längsschnitt,
- Fig. 2:: Erfindungsgemäßes Geschoß in einer zweiten Ausführungsform im Längsschnitt,
- Fig. 3:: Erfindungsgemäßes Geschoß während der Ablösung des Käfigs.

In den Figuren 1 und 2 ist der Geschoßkern eines Pfeilgeschoßes mit 1 bezeichnet und weist eine Spitze 2, eine Eindrehung 3 zur Positionierung, einen zylindrischen Teil 4 zur Aufnahme von Stabilisierungsflügeln 5 und ein konisches Hinterteil 6 auf. Es könnte sicher aber auch um ein drallstabilisiertes Geschoß oder um ein Geschoß ganz ohne Stabilisierungsflügel handeln.

Das Geschoß 1 ist von einem Käfig 10 umgeben, der aus einem geeigneten Kunststoff bestehen kann und der aus Segmenten 11 besteht, welche miteinander verbunden sein können oder nicht und Durchbrechungen 12 oder andere Formelemente aufweisen kann, die für die Erfindung unwesentlich sind. Die Segmente 11 gehen über Sollbruchstellen bildende Stege 13 in Fußteile 14 über, die zwischen einer Druckplatte 15 aus hochfestem Stahl oder Titan und einem Druckstück 18 in noch zu beschreibender Weise befestigt sind.

Die Druckplatte 15 weist vorne eine konische Aufnahme 19 für ein konisches Hinterteil 6 des Geschosses auf und hinten einen Zentrierdorn 16 mit Umfangsrillen 17 von widerhakenartigem Profil. Die Druckplatte 15 ist an ihrem äußeren Umfang von den Wänden der Segmente 11 umgeben, die in den vorliegenden Ausführungsbeispielen an dieser Stelle sehr dünn sind, um Raum für die Stabilisierungsflügel 5 zu schaffen. Es sind aber auch Ausführungen ohne solche denkbar.

Die Vorderteile der Segmente 11 ragen über die Geschoßspitze 2 hinaus und schließen diese gemeinsam ab. Außerdem weisen die einzelnen Segmente 11 dort Leitflächen 40,41 und eine zylindrische Wand 44 auf, deren Gestaltung das Öffnen der Segmente 11 nach Verlassen des Laufes wesentlich verbessert.

In der in Fig.1 dargestellten Ausführungsform ist das Druckstück 18 aus einem geeigneten Kunststoff hergestellt und besteht aus einer Umfangswand 21, die in ihrem unteren Teil einen Treibbecher 22 bildet. In ihrem oberen Teil verläuft eine zylindrische Nut 23, die der Befestigung der Fußteile 14 der Segmente 11 dienen. Im vorliegenden Fall handelt es sich um einzelne Segmente 11, doch könnten auch alle ein mit Sollbruchstellen verbundenes Teil sein. Die Segmente 11 gehen über den Steg 13 in einen radial gerichteten Flanschteil 25 über, an den ein Kragenteil 24 anschließt, der in die zylindrische Nut 23 eingesteckt ist. Die Umfangswand 21 ist oben gekürzt, um Raum für die Flanschteile und für einen Montagering 26 zu schaffen. In einen Zentralteil 27 ist der Zentrierdorn 16 der Druckplatte 15 eingepreßt, wodurch die Fußteile 14 fest zwischen Druckstück 18 und Druckplatte 15 gehalten werden. Um diesen Halt zu verbessern, weist der Zentrierdorn 16 Umfangsrillen 17 mit widerhakenartigem Profil auf, die das Einpressen des Dornes in eine Bohrung des Zentralteiles 27 erleichtern, dessen Herausziehen jedoch verhindern.

Der Kunststoff, aus dem das Druckstück 18 besteht ist so gewählt, daß sich unter dem auf den Treibbecher wirkenden Gasdruck eine leichte Aufweitung der Umfangswand 21 und damit eine verbesserte Abdichtung gegenüber dem Lauf ergibt und daß er außerdem gutes Gleitverhalten aufweist.

Der Montagering 26 erleichtert den Zusammenbau des Geschosses, wenn es aus einzelnen Segmenten besteht: Um das Geschoß 1 mit angesetzter Druckplatte 15 werden die einzelnen Segmente 11 angelegt und sodann der Montagering darübergeschoben. Dadurch sind die einzelnen Segmente 11 miteinander verbunden, bis das Druckstück 18 auf den Zentrierdorn 16 aufgepreßt ist und die Fußteile 14 dann auf diese Weise festgehalten werden.

In der Ausführungsform der Fig.2 besteht das Druckstück 18 aus einzelnen Scheiben 31 eines geeigneten Kunststoffes, die fest miteinander verbunden sind, durch Ultraschall-, oder Reibschweißen und so einen kompakten Block bilden, der wieder die erwünschten Dicht-, Gleit- und Festigkeitseigenschaften aufweist. In diesen ist auch wieder der Dorn 16 der Druckplatte 15 eingepreßt. Ein weiterer Unterschied gegenüber der Fig.1 besteht darin, daß die Fußteile 14 der Segmente 11 nur Flanschteile 32 sind, an die dann wieder ein Ring 33 mit Krallen 34 anschließt. Dieser Ring genügt in dieser Ausführungsform zum Festhalten der Flanschteile 32 und wirkt außerdem in der oben beschriebenen Weise als Montagering.

In Figur 3 ist der zerfallende Käfig für beide erfindungsgemäße Ausführungsformen nach Verlassen des Laufes, dargestellt. Unter der Wirkung des Luftstromes 35 werden die Segmente auseinander gedrückt. Es ist zu erkennen, daß alle (in diesem Falle) vier Segmente um denselben Winkel von der Geschoßachse weggeklappt sind bei dem die Sollbruchstellen 13 daher gleichzeitig brechen. Durch die Bremswirkung wird die Geschwindigkeit der Segmente mit den Treibteilen bereits vor Wirkung der Sollbruchstellen so stark verzögert, daß die Treibteile mit den Segmenten zurückbleiben, ohne das Geschoß irgendwie zu berühren.

## Patentansprüche

1. Unterkalibriges Geschoß mit einem Geschoßkern, an dessen hinterem Ende ein Treibteil angreift und mit einem abwerfbaren Käfig, wobei der Treibteil aus einer Druckplatte (15) mit einem nach hinten ragenden Zentrierdorn (16) und aus einem Druckstück (18), in das der Zentrierdorn (16) hineinragt, besteht, **dadurch** **gekennzeichnet**, daß der Käfig (10) aus einzelnen Segmenten (11) besteht, daß zwischen Druckplatte (15) und Druckstück (18) der Fußteil bzw. die Fußteile (14) der Segmente (11) eingeklemmt sind, die über Sollbruchstellen bildende Stege (13) in Höhe der Druckplatte (15) an die einzelnen Segmente anschließen.

2. Unterkalibriges Geschoß nach Anspruch 1, **dadurch gekennzeichnet**, daß der Zentrierdorn (16) Nuten (17) mit widerhakenartigem Querschnitt aufweist.

3. Unterkalibriges Geschoß nach Anspruch 1, **dadurch gekennzeichnet**, daß das Druckstück (18) aus Kunststoff besteht und die Fußteile (14) des Käfigs (10) einen Kragenteil (24) aufweisen, der in eine zylindrische Nut (23) des Druckstückes (18) eingesteckt ist.

4. Unterkalibriges Geschoß nach Anspruch 1, **dadurch gekennzeichnet,** daß das Druckstück (18) aus mehreren zu einem kompakten Zylinder zusammengefügten Scheiben (31) besteht und die Fußteile (14) des Käfigs (10) Flanschteile (32) sind und von einer gezahnten Scheibe (33) festgehalten werden.

5. Unterkalibriges Geschoß nach Anspruch 1, **dadurch gekennzeichnet**, daß ein Montagering (26,33) zwischen den Fußteilen (14) der Segmente und dem Druckstück angeordnet ist.

## Claims

1. Sub-calibre projectile comprising a core projectile, whose rear end is acted on by pusher means, and a discarding cage, the pusher means consisting of a pressure plate (15) with a rearwards-projecting alignment spike (16) and of a pressure piece (18) into which is inserted the alignment spike (16), **characterised** in that the cage (10) consists of individual segments (11) and in that the bade or bases (14) of the segments (11) are secured between pressure plate (15) and pressure piece (18) and are linked to the segments (11) at the level of the pressure plate (15) by webs (13) which constitute breaking points.

2. Sub-calibre projectile according to claim 1, **characterised** in that the alignment spike (16) presents grooves (17) with a barbed cross-section.

3. Sub-calibre projectile according to claim 1, **characterised** in that the pressure piece (18) is made of a plastic material and in that the bases (14) of the cage (10) are provided with collars (24) inserted into a cylindrical slot (23) of the pressure piece (18).

4. Sub-calibre projectile according to claim 1, **characterised** in that the pressure piece (18) consists of a plurality of disks (31) stacked to form a compact cylinder and in that the bases (14) of the cage (10) are flanges (32) held by an indented disk (33).

5. Sub-calibre projectile according to claim 1, **caracterised** in that a mounting ring (26,33) is provided between the bases (14) of the segments and the pressure piece (18).

## Revendications

1. Projectile sous-calibré avec un noyau dont l'extrèmité aval est attaquée par un moyen de propulsion et avec une gaine largable, les moyens de propulsion comportant une plaque de propulsion (15) avec un mandrin (16) de centrage dressé vers l'aval et une pièce de pression (18) dans laquelle pénètre le mandrin, **caractérisé** en ce que la gaine 10 est composée de segments individuels (11), en ce que la partie de base ou les parties de base (14) des segments (11) sont serrées entre la plaque de propulsion (15) et la pièce de pression (18), les segments (11) passant dans les segments (11) par des nervures (13) au niveau de la plaque de propulsion (15) constituant des endroits de rupture.

2. Projectile sous-calibré selon la revendication 1, **caractérisé** en ce que le mandrin de centrage (16) comporte des rainures (17) avec un profile barbelé.

3. Projectile sous-calibré selon la revendication 1, **caractérisé** en ce que la pièce de pression (18) est en matière plastique et que les parties de base (14) de la gaine (10) présentent une partie de col (24) insérée dans une rainure cylindrique (23) de la pièce de pression (18).

4. Projectile sous-calibré selon la revendication 1, **caractérisé** en ce que la pièce de pression (18) est composée d'une pluralité de disques (31) réunis pour former un cylindre compacte et que les parties de base (14) de la gaine (10) sont des parties de flasque (32) tenues en place par un disque denturé (33).

5. Projectile sous-calibré selon la revendication 1, **caractérisé** en ce que une bague de montage (26,33) est disposée entre les parties de base (14) des segments et la pièce de pression (18).
